# EUROPÄISCHE PATENTSCHRIFT

(11) **EP 1 201 843 B1**
(45) Veröffentlichungstag und Bekanntmachung des Hinweises auf die Patenterteilung: **21.02.2007**
(21) Anmeldenummer: 01124436.5
(22) Anmeldetag: 11.10.2001
(51) Int. Cl.: E04D 3/35, E04C 2/292

(54) **Dachelement**
Roof element
Elément de toiture

(30) Priorität: 25.10.2000 DE 10052800
(43) Veröffentlichungstag der Anmeldung: 02.05.2002
(73) Patentinhaber: ThyssenKrupp Steel AG, 47166 Duisburg (DE)
(72) Erfinder: Burckhardt, Siegfried, Dr., 57072 Siegen (DE); Stahl, Bettina, 57482 Wenden-Hünsborn (DE)
(74) Vertreter: Cohausz & Florack

(56) Entgegenhaltungen:
- EP-A- 0 589 794
- FR-A- 2 731 029
- NL-A- 7 312 195
- US-A- 3 466 831

## Beschreibung

Die Erfindung betrifft Dachelemente gemäß dem Oberbegriff des Patentanspruchs 1.

Solche Dachelemente sind bereits aus dem Prospekt der Fa. Haironville Profilvertrieb GmbH "Sandwichelemente" sowie aus dem Prospekt der Fa. VAW Vereinigte Aluminium-Werke AG "ALUFORM SYSTEME ALUTHERM" Info.-Nr. B 727 bekannt.

Beim Erstellen von Profildächern, insbesondere Trapezprofildächern, werden aus der DE 196 37 673 C1 bekannte Sandwichelemente der gattungsgemäßen Art mit der flachen oder leicht strukturierten Innenschale auf einer Unterkonstruktion verlegt. Die Außenschale der Sandwichelemente besteht aus einem Trapezprofilblech. Ferner werden auf dem Markt Sandwichelemente mit einer flachen oder leicht strukturierten Innenschale und einer wellenförmigen Außenschale angeboten. Die Sandwichelemente werden aufgrund ihrer kostengünstigen Herstellung und der weitgehend witterungsunabhängigen Montage in steigendem Maße im Industrie- und Gewerbehochbau eingesetzt.

Die Nachteile der bekannten Sandwichelemente mit einer aus einem Profilblech bestehenden Außenschale sind darin zu sehen, daß Anschlüsse beispielsweise für Lichtkuppeln und Rauchabzugsanlagen in der Außenschale schwierig herzustellen sind und daß sich bei geneigten Dächern Regenwasser beispielsweise auf der dem Dachfirst zugewandten Seite einer Lichtkuppel in den Wasserablaufrinnen, die zwischen den Rippen bzw. Sicken der profilierten Außenschale gebildet werden, staut.

Der Erfindung liegt die Aufgabe zugrunde, ein Sandwichelement der gattungsgemäßen Art zu entwickeln, das zum Erstellen sowohl von Profildächern als auch von flachen Dächern eingesetzt werden kann.

Diese Aufgabe ist erfindungsgemäß gelöst durch ein Dachelement mit den Merkmalen des Patentanspruchs 1.

Die Unteransprüche beinhalten vorteilhafte und zweckmäßige Weiterbildungen der Erfindung.

Das erfindungsgemäße Sandwichelement kann entsprechend dem jeweiligen Dachtyp mit der flachen oder leicht strukturierten Schale oder der profilierten Schale als Außenschale auf einer Unterkonstruktion verlegt werden. Zur Bildung einer Längsstoßverbindung wird das eine Dachelement mit einem Längsrandbereich von oben auf den angepaßten Längsrandbereich des angrenzenden Dachelementes unter Bildung einer Stoßfuge mit einer Abdichtung aufgesetzt. Diese Art der Montage ist wesentlich einfacher als bei den bekannten Sandwichelementen, die zusammengeschoben werden müssen.

Das erfindungsgemäße Dachelement ist nachstehend anhand von Zeichnungsfiguren erläutert, die folgendes darstellen:
- Fig. 1: eine Querschnittsdarstellung des neuen Dachelementes,
- Fig. 2: eine Querschnittsdarstellung einer Längsstoßverbindung zweier Dachelemente mit einer profilierten Innenschale und einer flachen Außenschale,
- Fig. 3: eine perspektivische Darstellung von zwei Dachelementen mit einer profilierten Innenschale und einer leicht strukturierten Außenschale,
- Fig. 4a: eine vergrößerte Querschnittsdarstellung der Außenschale der Dachelemente nach Fig. 3 mit einer trapezförmigen Flachstruktur,
- Fig. 4b: eine vergrößerte Querschnittsdarstellung der Außenschale der Dachelemente nach Figur 3 mit einer wellenförmigen Flachstruktur,
- Fig. 5: eine perspektivische Darstellung von zwei Dachelementen mit einer flachen Außenschale, in die eine Solarzelle integriert ist,
- Fig. 6: eine Querschnittsdarstellung einer Längsstoßverbindung zweier Dachelemente mit einer flachen Innenschale und einer profilierten Außenschale und
- Fig. 7: eine perspektivische Darstellung der Dachelemente nach Fig. 6.

Das als Sandwichelement ausgebildete Dachelement 1 nach Fig. 1 besteht aus einem Kern 2 aus Kunststoff-Hartschaum oder Mineralfasern, dessen beide Oberflächen durch eine flache Schale 3 und eine Schale 4 mit einem Trapezprofil aus Stahlblech abgedeckt sind.

Die flache Schale 3 des Dachelementes 1 bildet am einen Längsrand 5 einen parallel zur Schalenebene 6-6 gerichteten Verbindungssteg 7 mit einem nach innen weisenden Dichtungssteg 8 und am anderen Längsrand 9 eine dem Verbindungssteg 7 angepaßte Einwölbung 10 mit einem Dichtelement 11.

Beim Eindecken eines Daches aus Dachelementen 1 mit einer flachen Außenschale 3a gemäß Figur 2 oder einer leicht strukturierten Außenschale 3a gemäß Figur 3 werden die Dachelemente 1 mit der profilierten Innenschale 4a auf einer nicht dargestellten Unterkonstruktion verlegt und auf dieser mittels Blechschrauben 12 befestigt. Bei der Längsstoßverbindung zweier Dachelemente 1 legt sich der Dichtungssteg 8 an dem Verbindungssteg 7 des einen Dachelementes 1 auf das streifenförmige Dichtelement 11 in der Einwölbung 10 des angrenzenden Dachelementes 1 auf und der Dichtungssteg 8 des einen Dachelementes 1 weist einen Abstand zum senkrecht zur Schalenebene 6-6 verlaufenden Innenrand 13 der Einwölbung 10 des anderen Dachelementes 1 auf, so daß der Verbindungssteg 7 des einen Dachelementes 1 zusammen mit der Einwölbung 10 des angrenzenden Dachelementes 1 eine Wasserablaufrinne 14 bildet, durch die ein Teil des über die Außenschale 3a ablaufenden Regenwassers abfließen kann.

Die leicht strukturierte Außenschale 3a der Dachelemente 1 nach Fig. 3 kann entsprechend den Fign. 4a und 4b beispielsweise eine flache Trapez- oder Wellenstruktur oder eine Linierung aufweisen.

Die profilierte Schale 4 des Dachelementes nach Fig. 1 bildet an dem einen Längsrand 5 einen gegenüber dem Verbindungssteg 7 zurückgesetzten, profilierten, senkrecht zur Schalenebene 15-15 gerichteten Randsteg 16 mit einem Trapezprofil und weist an dem anderen Längsrand 9 einen über den Kern 2 vorstehenden, senkrecht zur Schalenebene 15-15 gerichteten, profilierten Abdeckschenkel 17 auf.

Beim Eindecken eines Daches aus Dachelementen 1 mit einer profilierten Außenschale 4b gemäß den Fign. 6 und 7 werden die Dachelemente 1 mit der flachen Innenschale 3b auf einer nicht dargestellten Unterkonstruktion verlegt und auf dieser mittels Blechschrauben 12 befestigt. Bei der Längsstoßverbindung zweier Dachelemente 1 übergreift der profilierte Abdeckschenkel 17 des einen Dachelementes 1 den profilierten Randsteg 16 des angrenzenden Dachelementes 1 formschlüssig.

Die Begrenzungsflächen 2a, 2b des Kerns zwischen der flachen Schale 3 und der profilierten Schale 4 des Dachelementes gemäß Fig. 1 verlaufen senkrecht zu den beiden Schalenebenen 6-6, 15-15 und sind zur Bildung einer abgedichteten Stoßfuge 18 zwischen zwei angrenzenden Dachelementen 1 durch einen Papierstreifen 19 und ein elastisches Dichtband 20 abgedeckt (Fign. 2 und 6).

An den Verbindungssteg 7 und den Randsteg 16 sind Halteschenkel 21, 22 zur Führung des Dichtbandes 20 bei der Herstellung des Dachelementes 1 anprofiliert.

Bei einer Verlegung des Dachelementes 1 mit der flachen oder leicht strukturierten Schale 3 als Innenschale 3b auf einer Unterkonstruktion und der profilierten Schale 4 als Außenschale 4b gemäß den Fign. 6 und 7 werden zwischen den Profilrippen 24 der Schale 4 Wasserablaufrinnen 25 gebildet.

Bei der Verlegung der Dachelemente für ein flaches oder leicht strukturiertes Dach und für ein Profildach kann jeweils ein Dachelement mit einem Längsrandbereich auf einfache Weise von oben auf den angepaßten Längsrandbereich des angrenzenden Dachelementes aufgesetzt werden.

Zum Erstellen von Solardächern aus Dachelementen 1 mit einer flachen Außenschale 3a sind gemäß Figur 5 in die flache Außenschale 3a Solarzellen 26 integriert.

### Bezugszeichen

- 1: Dachelement
- 2: Kern von 1
- 2a: Begrenzungsfläche von 2
- 2b: Begrenzungsfläche von 2
- 3: flache Schale von 1
- 3a: flache Außenschale von 1
- 3b: flache Innenschale von 1
- 4: profilierte Schale von 1
- 4a: profilierte Innenschale von 1
- 4b: profilierte Außenschale von 1
- 5: Längsrand von 1
- 6-6: Schalenebene von 3
- 7: Verbindungssteg von 3 an 5
- 8: Dichtungssteg von 7
- 9: Längsrand von 1
- 10: Einwölbung an 9
- 11: Dichtelement in 10
- 12: Blechschraube
- 13: Innenrand von 10
- 14: Wasserablaufrinne in 3a
- 15-15: Schalenebene von 4
- 16: Randsteg von 4 an 5
- 17: Abdeckschenkel von 4 an 9
- 18: Stoßfuge zwischen 1, 1
- 19: Papierstreifen
- 20: Dichtband
- 21: Halteschenkel an 7 für 20
- 22: Halteschenkel an 16 für 20
- 24: Profilrippe von 4
- 25: Wasserablaufrinne zwischen 24, 24
- 26: Solarzelle in 3a

## Patentansprüche

1. Dachelement, das als plattenförmiges Sandwichelement mit einem Kern aus Kunststoff-Hartschaum oder Mineralfasern ausgebildet ist, dessen beide Oberflächen durch eine flache oder leicht strukturierte Schale und eine profilierte Schale, insbesondere mit einem Trapezprofil, aus Stahlblech abgedeckt sind, wobei das Dachelement mit der flachen bzw. leicht strukturierten oder der profilierten Schale als Außenschale auf einer Unterkonstruktion verlegbar ist, zur Bildung einer Längsstoßverbindung das eine Dachelement mit einem Längsrandbereich von oben auf den angepaßten Längsrandbereich des angrenzenden Dachelementes unter Bildung einer Stoßfuge mit einer Abdichtung aufgesetzt wird, bei einer Verlegung des Dachelementes mit der profilierten Schale als Innenschale auf der Unterkonstruktion und der flachen oder leicht strukturierten Schale als Außenschale im Bereich eines Längsstoßes von den Randbereichen der angrenzenden Dachelemente eine Wasserablaufrinne zusätzlich zur Wasserablauffläche der Außenschale gebildet wird und bei einer Verlegung des Dachelementes mit der flachen Schale als Innenschale auf der Unterkonstruktion und der profilierten Schale als Außenschale zwischen den Profilrippen derselben Wasserablaufrinnen gebildet werden, **dadurch gekennzeichnet, daß** die flache oder leicht strukturierte Schale (3) des Dachelementes (1) am einen Längsrand (5) einen parallel zur Schalenebene (6-6) gerichteten Verbindungssteg (7) mit einem nach innen weisenden Dichtungssteg (8) und am anderen Längsrand (9) eine dem Verbindungssteg (7) angepaßte Einwölbung (10) mit einem Dichtelement (11) bildet, auf das sich beim Eindecken eines Daches aus Dachelementen (1) mit einer flachen bzw. leicht strukturierten Außenschale (3a) der Dichtungssteg (8) am Verbindungssteg 7 des angrenzenden Dachelementes (1) auflegt, der einen Abstand zum senkrecht oder schräg zur Schalenebene (6-6) verlaufenden Innenrand (13) der Einwölbung (10) aufweist, so daß der Verbindungssteg (7) des einen Dachelementes (1) zusammen mit der Einwölbung (10) des angrenzenden Dachelementes (1) eine Wasserablaufrinne (14) bildet, und daß die profilierte Schale (4) des Dachelementes (1) an dem einen Längsrand (5) einen gegenüber dem Verbindungssteg (7) zurückgesetzten, profilierten, senkrecht zur Schalenebene (15-15) gerichteten Randsteg (16), insbesondere mit einem Trapezprofil, bildet und an dem anderen Längsrand (9) einen über den Kern (2) vorstehenden, senkrecht zur Schalenebene (15-15) gerichteten, profilierten Abdeckschenkel (17) aufweist, der beim Eindecken eines Daches aus Dachelementen (1) mit einer profilierten Außenschale (4b) den profilierten Randsteg (16) des angrenzenden Dachelementes (1) formschlüssig übergreift.

2. Dachelement nach Anspruch 1, **dadurch gekennzeichnet, daß** die Flachstruktur der Außenschale (3a) desselben (1) als Trapez- oder Wellenstruktur ausgebildet oder durch eine Linierung gebildet ist.

3. Dachelement nach Anspruch 1 oder 2, **gekennzeichnet durch** eine oder mehrere in die flache Schale (3) des Dachelementes (1) integrierte Solarzellen (26) zum Erstellen von Solardächern aus Dachelementen (1) mit einer flachen oder leicht strukturierten Außenschale (3a).

## Claims

1. A roof element, which is designed as a panel-shaped sandwich element with a core of hard plastic foam or mineral fibres, whose two surfaces are covered by a flat or slightly structured shell and a profiled shell, in particular with a trapezoidal profile, of steel plate, wherein
- the roof element can be laid on to a substructure with the flat or slightly structured shell, or the profiled shell as an outer shell,
- to form a lengthwise butt connection the one roof element with a lengthwise edge region is set down from above onto the matching lengthwise edge region of the adjacent roof element forming a butt joint with a seal,
- with the roof element laid with the profiled shell as the inner shell on the substructure and the flat or slightly structured shell as the outer shell, a water drainage channel is formed in the region of a lengthwise butt joint from the edge regions of the adjacent roof elements, in addition to the water drainage surface of the outer shell, and with the roof element laid with the flat shell as the inner shell on the substructure and the profiled shell as the outer shell the same water drainage channels are formed between the profile ribs,
**characterised in that**
the flat or slightly structured shell (3) of the roof element (1) forms a connecting web (7) aligned parallel to the shell plane (6-6) with an inward-facing sealing web (8) on the one lengthwise edge (5), and on the other lengthwise edge (9) forms an inward corrugation (10) matched to the connecting web (7) with a sealing element (11), on which, when a roof is being covered with roof elements (1) with a flat or slightly structured outer shell (3a), the sealing web (8) on the connecting web (7) of the adjacent roof element (1) lies, and which has a separation from the inner edge (13), running vertically or inclined to the shell plane (6-6), of the inward corrugation (10), such that the connecting web (7) of the one roof element (1) together with the inward corrugation (10) of the adjacent roof element (1) forms a water drainage channel (14), and such that the profiled shell (4) of the roof element (1) on the one lengthwise edge (5) forms an edging web (16), perpendicular to the shell plane (15-15), profiled, in particular with a trapezoidal profile, set back relative to the connecting web (7), and, on the other lengthwise edge (9), has a profiled covering side piece (17), projecting over the core (2), perpendicular to the shell plane (15-15), which, when a roof is being covered with roof elements (1) with a profiled outer shell (4b), overlaps the profiled edge web (16) of the adjacent roof element (1) in a form fit.

2. The roof element according to Claim 1, **characterised in that** the flat structure of the outer shell (3a) of the same (1) is formed as a trapezoidal or waveform structure, or by ruling.

3. The roof element according to Claim 1 or 2, **characterised by** one or a plurality of solar cells (26) integrated into the flat shell (3) of the roof element (1) to create solar roofs from roof elements (1) with a flat or slightly structured outer shell (3a).

## Revendications

1. Élément de toiture, qui est conçu en tant qu'élément sandwich en forme de plaque avec un noyau en mousse rigide de polyuréthane ou en fibres minérales, dont les deux surfaces sont recouvertes par une couche plane ou à structure légère et une couche profilée, en particulier avec un profil trapézoïdal, en tôle, moyennant quoi l'élément de toiture peut être posé sur une ossature porteuse avec la couche plane ou à structure légère ou profilée comme couche externe, un élément de toiture peut être posé avec une région de bord longitudinale de dessus sur la région de bord longitudinale adaptée de l'élément de toiture adjacent en formant un joint montant avec une étanchéification pour former un joint abouté longitudinal, lors de la pose de l'élément de toiture avec la couche profilée comme couche interne sur l'ossature porteuse et la couche plane ou à structure légère comme couche externe, il est formé dans la région d'un bord longitudinal à partir des régions de bord des éléments de toiture adjacents une rigole d'écoulement d'eau en plus de la surface d'écoulement d'eau de la couche externe, et lors de la pose de l'élément de toiture avec la couche plane comme couche interne sur l'ossature porteuse et la couche profilée comme couche externe, les mêmes rigoles d'écoulement d'eau sont formées entre les nervures de profil, **caractérisé en ce que** la couche plane ou à structure légère (3) de l'élément de toiture (1) forme sur un bord longitudinal (5) une traverse de raccordement (7) parallèle au plan de la couche (6-6) avec une traverse d'étanchéité (8) tourné vers l'intérieur, et sur un autre bord longitudinal (9) une voûte adaptée à la traverse de raccordement (7) avec l'élément d'étanchéité (11), lors de la couverture d'une toiture à partir d'éléments de toiture (1) avec une couche externe (3a) plane ou à structure légère, la traverse d'étanchéité (8) repose sur la traverse de raccordement (7) de l'élément de toiture adjacent (1), qui présente un espacement par rapport au bord interne (13) de la voûte, lequel s'étendant de manière perpendiculaire ou de biais par rapport au plan de la couche (6-6), de sorte que la traverse de raccordement (7) de l'élément de toiture (1) forme avec la voûte (10) de l'élément de toiture adjacent (1) une rigole d'écoulement d'eau (14), et **en ce que** la couche profilée (4) de l'élément de toiture (1) forme sur le bord longitudinal (5) une traverse de bord (16) reculée contre la traverse de raccordement (7), profilée et perpendiculaire par rapport au plan de couche (15-15), en particulier avec un profil trapézoïdal, et présente sur l'autre bord longitudinal (9) un montant de recouvrement (17) allant au-delà du noyau (2), perpendiculaire au plan de couche (15-15) et profilé, qui lors de la couverture d'une toiture à partir d'éléments de toiture (1) recouvre par conjugaison de formes la traverse de bord profilée (16) de l'élément de toiture adjacent (1).

2. Élément de toiture selon la revendication 1, **caractérisé en ce que** la structure plane de la couche externe (3a) dudit élément de toiture (1) est conçue est tant que structure trapézoïdale ou ondulée ou est formée par un lignage.

3. Élément de toiture selon la revendication 1 ou 2, **caractérisé par** une ou plusieurs cellules solaires (26) intégrées dans la couche plane (3) de l'élément de toiture (1) pour constituer des toitures solaires à partir d'éléments de toiture (1) avec une couche externe (3a) plane ou à structure légère.
